# EUROPÄISCHE PATENTSCHRIFT

(11) **EP 0 926 437 B1**
(45) Veröffentlichungstag und Bekanntmachung des Hinweises auf die Patenterteilung: **02.07.2003**
(21) Anmeldenummer: 98124267.0
(22) Anmeldetag: 18.12.1998
(51) Int. Cl.: F23D 14/58, F24C 3/08

(54) **Gasbrenneranordnung für Kochstellen**
Gas burner arrangement for cooking hobs
Aménagement des brûleurs à gaz pour une surface de cuisson

(30) Priorität: 23.12.1997 DE 19757733
(43) Veröffentlichungstag der Anmeldung: 30.06.1999
(73) Patentinhaber: BSH Bosch und Siemens Hausgeräte GmbH, 81669 München (DE)
(72) Erfinder: Mühle, Bernd, Dipl.-Ing., 83417 Kirchanschöring (DE); Gronnenberg, Werner, 58119 Hagen (DE); Naumann, Jörn, Dipl.-Ing., 58119 Hagen (DE)

(56) Entgegenhaltungen:
- EP-A- 0 552 135
- EP-A- 0 732 541
- US-A- 4 518 346
- US-A- 5 158 067

## Beschreibung

Die vorliegende Erfindung bezieht sich auf eine Gasbrenneranordnung für Kochstellen mit einem Mehrkreis-Gasbrenner, der mit einem Innenbrenner mit seitlichen Gas-Luft-Gemisch-Austrittsöffnungen und mit niedriger Brennleistung sowie mit einem mit Abstand vom Innenbrenner angeordneten, ringförmigen Außenbrenner mit Gas-Luft-Gemisch-Austrittsöffnungen ausgestattet ist, sowie mit einer handbetätigbaren Gasarmatur zur Durchleitung, Dosierung und Absperrung des den Mehrkreisbrenner über getrennte Rohrleitungen zuführbaren Brennergases.

Derartige Gasbrenneranordnungen kommen üblicherweise zum Erhitzen, Erwärmen und Bereiten von Speisen zur Anwendung, und zwar besonders dort, wo hohe Heizleistungen gefordert werden. Mit derartig aufgebauten Mehrkreisbrennem können Heizleistungen bis zu 5 kW und darüber realisiert werden. Insbesondere eignen sich derartige Brenner als Wok -Brenner. Mehrkreis-Gasbrenner kommen auch zum Einsatz, um damit eine höhere Regelbandbreite durch Zu- und Abschalten einzelner Brennerkreise, deren Heizleistung in sich zusätzlich veränderbar ist, zu erreichen. Ein solcher Brenner ist z.B. aus der US 5 158 067 A bekannt.

Aufbauend auf diesem Stand der Technik ist es Aufgabe der vorliegenden Erfindung, eine Gasbrenneranordnung mit hoher Funktionssicherheit, einfacher Bedienbarkeit und einfachem Aufbau sowie mit einer insbesondere für den Einsatz als Wok-Brenner geeigneten Heizleistung bereitzustellen. Wok-Brenner, wie sie beispielsweise in chinesischen Haushalten zum Einsatz kommen, haben verbreitet üblicherweise eine Nennheizleistung, d.h. Maximalheizleistung von 4 bis 6 kW.

Eine nach diesen Gesichtspunkten zielführend ausgestaltete Gasbrenneranordnung ist erfindungsgemäß dadurch gekennzeichnet, daß die handbetätigbare Gasarmatur drei über eine in einer Mehrzahl von Einstellpositionen und Zwischenlagen verstellbares Betätigungsorgan durch Ventile öffenbare und schließbare Gaskanalverzweigungen aufweist, von denen zwei ventilbeaufschlagte Gaskanalverzweigungen geöffnet für jeweils einen fest vorgegebenen Gasdurchsatz und eine weitere ventilbeaufschlagte Gaskanalverzweigung für einen über das Betätigungsorgan und das zugeordnete Ventil beeinflußbaren variablen Gasdurchsatz ausgelegt ist, daß eine erste der Gaskanalverzweigungen mit fest vorgegebenem Gasdurchsatz dem Innenbrenner zugeordnet und ausgehend von der Nullstellung nach gegebenenfalls einer Vorstrecke der Betätigungsorgan-Einstellung über deren volle Verstellstrecke durch das zugeordnete Ventil geöffnet ist und daß die beiden anderen Gaskanalverzweigungen dem Außenbrenner zugeordnet sind und über eine Teilstrecke der die erste Gaskanalverzweigung geöffnet haltenden Verstellstrecke durch die zugeordneten Ventile aktiviert sind.

In einer bevorzugten Ausführungsform ist die erfindungsgemäße Gasbrenneranordnung dadurch gekennzeichnet, daß die dem Außenbrenner zugeordneten Gaskanalverzweigungen über eine End-Teilstrecke der die erste Gaskanalverzweigung geöffnet haltenden Verstellstrecke des Betätigungsorgans über deren Ventile aktiviert sind, und daß in der Anfangsposition dieser End-Teilstrecke das Ventil für die Gaskanalverzweigung mit dem variablen Gasdurchsatz voll geöffnet und bis zur Endposition hin positionsanalog verschließbar ist.

Damit zeichnet sich die erfindungsgemäße Gasbrenneranordnung durch einen einfachen Aufbau aus, der bei hoher Maximalbrennleistung und relativ niedriger Mindestbrennleistung benutzerfreundlich betrieben werden kann. Der in seiner Leistung konstant zu betreibende Innenbrenner kann beispielsweise auf eine Leistung zwischen 300 W bis 500 W ausgelegt sein und dient sowohl als Brenner für die Niedrigstbrennleistung als auch bevorzugt als Zündbrenner, d.h. in seinem Nahbereich ist das Zündelement bevorzugterweise anzuordnen, welches je nach Einsatzform der erfindungsgemäßen Gasbrenneranordnung durch einen Piezo-Stromspannungsgeber oder durch einen elektronischen Stromspannungsgeber beeinflußbar ist. Die Verwendung eines Piezo-Stromspannungsgebers wird bevorzugt eher bei portablen Gasbrennereinheiten, bei denen eine externe Stromversorgung nicht gesichert ist. Im Nahbereich des Innenbrenners wird auch ein Thermoelement anzuordnen sein, das gegebenenfalls als sogenanntes Flamm-Überwachungselement dient und auf ein Verschlußelement in der Gasarmatur einwirkt, so daß der Gaszustrom zum Brenner unterbrochen wird, wenn die Flamme am Innenbrenner erloschen ist.

Der Außenbrenner kann nunmehr beispielsweise auf eine Maximalleistung von 5.000 W ausgelegt werden, wobei diese Leistung des Außenbrenners durch Drosselung der Gaszufuhr auf ca. 1.000 W heruntergeregelt werden kann. Sowohl die Gaszufuhr für die Leistung des Innenbrenners als auch die Gaszufuhr für die Minimalleistung des Außenbrenners werden durch Gaskanalverzweigungen in der Gasarmatur als fest eingestellte Werte dosiert, so daß auch bei diesen relativ niedrigen Werten bei der Gesamtauslegung des Brenners eine hohe Brennsicherheit gewährleistet ist. Die Maximalleistung des Brenners wird dann durch eine zusätzliche dritte Kanalverzweigung in der Armatur erreicht, die je nach Wunsch der Bedienungsperson variabel bis zum Maximalwert eingestellt werden kann.

Bei der erfindungsgemäßen Gasbrenneranordnung bietet es sich an, die erforderliche Gasinjektor-Düsenanordnung, in deren Bereich das Brenngas mit der Primärluft vermischt wird, für den Innenbrenner im Brennerkopf direkt anzuordnen, während die entsprechende Gasinjektor-Düsenanordnung für den Außenbrenner im Nahbereich der Gasarmatur angeordnet wird. Für den Innenbrenner mit der relativ niedrigen Heizleistung ist die Mischstrecke zwischen dem Unterteil des Brennerkopfes, in dem die Gasinjektor-Düsenanordnung vorgesehen ist, bis zur Brennstelle vollkommen ausreichend, um zu einer guten Flammausbildung zu führen. Für die maximal sehr hohe Leistung des Außenbrenners ist es dagegen vorteilhaft und nötig, zur guten Durchmischung des starken Gasstroms aus der Injektordüse mit der dadurch angesaugten Luft aus dem Umfeld einen längeren Weg zwischen Gasinjektor-Düsenanordnung und Brennstelle bereitzustellen, um zu einem guten, gleichmäßig verteilten Mischverhältnis von Gas und Primärluft zu gelangen. Dies läßt sich bevorzugt dadurch realisieren, daß die Gasinjektordüse noch als Bestandteil der Gasarmatur ausgebildet ist, welche auf den offenen Eingang des Zuführungskanals für das Gasluftgemisch des Außenbrenners ausgerichtet ist. Dies führt auch zu einer zweckmäßigen mechanischen Entkoppelung von Brennereinheit und Armatur in diesem Bereich.

Nach Merkmalen der Erfindung ausgestattete Ausführungsbeispiele sind anhand der Zeichnung im folgenden näher beschrieben.

Es zeigen:
- Fig. 1 und Fig. 2: Draufsichten von Anordnungen mit jeweils 2 Kochstellen und der dazugehörigen Brennerarmatur ohne ein zugehöriges Gehäuse bzw. ohne eine zugehörige Abdeckung mit Topfträgereinheiten,
- Fig. 3: eine Frontansicht einer derartigen Anordnung und
- Fig. 4 bis Fig. 6: Seitenansichten der Brennereinheiten, teilweise geschnitten.

Auf einem Grundgestell, bestehend aus zwei mit Füßen 1 bestückten Winkelleisten 2 und einer dazwischenliegenden Basisplatine 3 sind Gasbrenneranordnungen 4 und dazugehörige Gasarmaturen 5 für zwei Kochstellen befestigt. Die völlig gleichartig ausgebildeten Gasbrenneranordnungen 4 weisen je zwei Brennerkreise, nämlich einen Innenbrenner 6 und einen darum herum angeordneten Außenbrenner 7, auf und sind mit ihrem Zuführungskanal für das für den Außenbrenner 7 bestimmte Gas-Luft-Gemisch V-förmig in Richtung auf die Gasarmaturen 5 ausgerichtet. In der senkrechten Ebene zum Gas-Luft-Führungskanal 8 für den Außenbrenner 7 ist gegenüberliegend im unteren Bereich des Brennerkopfes jeder der Gasbrenneranordnungen 4 ein Anschluß für eine von der jeweiligen Armatur 5 ausgehenden Gasleistung 9 vorgesehen, die zu einer im Brennerkopf der Gasbrenneranordnung 4 angeordnete Gasinjektor-Düsenanordnung 10 führt. Über eine Öffnung 11 an der Unterseite des Brennerkopfes ist der Zutritt der Primärluft zur Gasinjektor-Düsenanordnung freigegeben. Im zum Innenbrenner 6 führenden Kanal 12 vermischt sich das Gas mit der Primärluft zu einem gut brennenden Gemisch. Die benötigte Sekundärluft für den Innenbrenner 6 als auch eine erforderliche Teilmenge von Sekundärluft für den Außenbrenner gelangt durch eine Spaltöffnung 19 zwischen Innenbrenner 6 und Außenbrenner 7 zu den den Flammbereichen.

In den Gas-Luft-Zuführungskanal 8 wird das aus der Armatur 5 kommende Gas durch eine Gasdüse 13, die Bestandteil des Armaturkörpers ist, unter Mitnahme von Primärluft eingeblasen. Die intensive Vermischung von eingeblasenem Gas und angesaugter Luft hin zum Außenbrenner 7 findet im genügend langen Gas-Luft-Zuführungskanal 8 statt.

Um die Luftzufuhr auf die Ausströmgeschwindigkeit und Art des verwendeten Gases individuell anpassen zu können, ist der Eingangsöffnung des Gas-Luft-Zuführungskanales 8 ein axial verschieblicher Rohrstutzen 14 mit Ansaugtrichter 14' zugeordnet, über welchen der wirksame Abstand des Gas-Luft-Zuführungskanals 8 zur Düse 13 hin veränderbar ist, wodurch auch die Luftansaugung veränderbar ist. Dieser Rohrstutzen 14 ist betätigbar über einen in der Basisplatine gelagerten Winkelhebel 15 durch eine Drehknebelanordnung 16, deren - nicht dargestellter - Betätigungsknopf aus der - ebenfalls nicht dargestellten - Bedienblende herausragt.

Die Gaszufuhr für die Gasbrenner-Anordnungen 4 der beiden Kochstellen des Kochfeldes erfolgt zentral über eine Gasleitung 17, die zwischen den beiden Armaturen 5 T-förmig verzweigt an die beiden Armaturen 5 angeschlossen ist. Die beiden Armaturen 5 sind symmetrisch zueinander aufgebaut und angeordnet. Sie enthalten je drei Gaskanalverzweigungen, die über eine Drehknebelanordnung 18, die über einen - nicht gezeichneten - über die Bedienblende hinausragenden Betätigungsknopf geöffnet und geschlossen werden können. Eine der Gaskanalverzweigungen in der Armatur 5 ist für konstanten Gasdurchsatz ausgelegt und über die Gaszuführungsleitung 9 dem Innenbrenner 6 zugeordnet. Nach einer Anfangsdrehbewegung der Drehknebelvorrichtung 18 wird diese Gaskanalverzweigung völlig geöffnet, und zwar für den gesamten weiteren Verstellweg dieser Drehknebelvorrichtung 18. In der Anfangsposition, in der diese Gaskanalverzweigung geöffnet ist, ist auch die Flamme am Innenbrenner zündbar. Dazu ist im Nahbereich des Innenbrenners 6 eine Zündelektrode 20 angeordnet. Die Zündspannung zur Erzeugung der Zündfunken wird generiert bei der Ausführungsform nach Fig. 1 und Fig. 5 mit Hilfe eines Zündgenerators 21, welche durch einen von der Drehknebelvorrichtung z.B. durch axiales Eindrücken betätigbaren Kontakt 24 aktiviert wird oder bei der Ausführungsform nach Fig. 2 und Fig. 4 durch die Betätigung eine Piezoelements, auf das die Drehknebelvorrichtung 18 einwirkt, indem vorbereitet durch die Vorab-Drehbewegung oder Eindrückbewegung der Drehknebelvorrichtung zum Zeitpunkt der Öffnung der besagten Gaskanalverzweigung eine Schlagbewegung auf das Piezoelement 25 ausgeübt wird.

Wie aus Fig 1 ersichtlich ist, ist bedarfsweise im Nahbereich des Innenbrenners auch ein Thermoelement 22 angeordnet, über welches - solange die Flamme am Innenbrenner 6 vorhanden ist - ein Hauptventil 23 für den Gasaustritt geöffnet gehalten wird.

Nach einem weiteren Drehwinkel, nach dem die erste Gaskanalverzweigung für den Innenbrenner 6 geöffnet ist und die Flamme am Innenbrenner gezündet wurde, werden zwei weitere Gaskanalverzweigungen vollständig geöffnet, die der Düse 13 und somit dem Außenbrenner 7 jedem der Gasbrenneranordnung 4 zugeordnet sind. Von der Flamme des Innenbrenners 6 her wird dabei die Flamme des Außenbrenners gezündet. Einer der beiden dem Außenbrenner 7 zugeordneten und an die Gasdüse 13 geführten Gaskanalverzweigungen ist bezüglich der Gasdurchflußmenge veränderlich und kann bis zum Ende eines vorgegebenen Drehwinkels der Drehknebelvorrichtung völlig geschlossen werden. Der zweite der an die Gasdüse 13 geführten Gaskanalverzweigungen bleibt während dessen voll geöffnet und dient der gesicherten Gaszufuhr für den Außenbrenner 7 bei Minimal-Heizleistung.

Die Ausgestaltung und Anordnung der Gasbrenner für zwei Kochstellen ist so konzipiert und gewählt, daß auf möglichst einfache und gleichartige Bauelemente für die beiden Kochstelleneinheiten zurückgegriffen werden kann. Die Gasarmaturen 5 sowie deren zugeordnete Verstellmechanismen für die Luftzugabe im Bereich der Düsen 13 sind spiegelbildlich und weitestgehend übereinstimmend ausgestaltet; die Bauform der Zweikreis-Gasbrenneranordnungen 4 sind völlig gleichartig. Trotzdem erlaubt es diese Bauform, daß die Betätigungselemente für die auseinanderliegenden Kochstellenbereiche an der Bedienfront nahe zusammengerückt sind und einen Betätigungsblock bilden.

## Patentansprüche

1. Gasbrenneranordnung für Kochstellen mit einem Mehrkreis-Gasbrenner, der mit einem Innenbrenner mit seitlichen Gas-Luft-Gemisch-Austrittsöffnungen und mit niedriger Brennleistung sowie mit einem mit Abstand vom Innenbrenner angeordneten, ringförmigen Außenbrenner mit Gas-Luft-Gemisch-Austrittsöffnungen ausgestattet ist, sowie mit einer handbetätigbaren Gasarmatur zur Durchleitung, Dosierung und Absperrung des den Mehrkreisbrenner über getrennte Rohrleitungen zuführbaren Brennergases, **dadurch gekennzeichnet, daß** die handbetätigbare Gasarmatur (5) drei über eine in einer Mehrzahl von Einstellpositionen und Zwischenlagen verstellbares Betätigungsorgan durch Ventile öffenbare und schließbare Gaskanalverzweigungen aufweist, von denen zwei ventilbeaufschlagte Gaskanalverzweigungen geöffnet für jeweils einen fest vorgegebenen Gasdurchsatz und eine weitere ventilbeaufschlagte Gaskanalverzweigung für einen über das Betätigungsorgan (18) und das zugeordnete Ventil beeinflußbaren variablen Gasdurchsatz ausgelegt ist, daß eine erste der Gaskanalverzweigungen mit fest vorgegebenem Gasdurchsatz dem Innenbrenner (6) zugeordnet und ausgehend von der Nullstellung nach gegebenenfalls einer Vorstrecke der Betätigungsorgan-Einstellung über deren volle Verstellstrecke durch das zugeordnete Ventil geöffnet ist und daß die beiden anderen Gaskanalverzweigungen dem Außenbrenner (7) zugeordnet sind und über eine Teilstrecke der die erste Gaskanalverzweigung geöffnet haltenden Verstellstrecke durch die zugeordneten Ventile aktiviert sind.

2. Gasbrenneranordnung nach Anspruch 1, **dadurch gekennzeichnet, daß** die dem Außenbrenner (7) zugeordnete Gaskanalverzweigungen über eine End-Teilstrecke der die erste Gaskanalverzweigung geöffnet haltende Verstellstrecke des Betätigungsorgans (18) über deren Ventile aktivierbar sind und daß in der Anfangsposition dieser End-Teilstrecke das Ventil für die Gaskanalverzweigung mit dem variablen Gasdurchsatz voll geöffnet und bis zu einer Endposition hin verschlossen wird.

3. Gasbrenneranordnung nach einem der Ansprüche 1 oder 2, **dadurch gekennzeichnet, daß** im Bereich der Luft-Gas-Gemisch-Austrittsöffnungen des Innenbrenners (6) ein Zündelement (20) einer Zündvorrichtung angeordnet ist.

4. Gasbrenneranordnung nach Anspruch 3, **dadurch gekennzeichnet, daß** die Zündvorrichtung einen Piezo-Stromspitzen-Spannungsgeber (25) enthält.

5. Gasbrenneranordnung nach Anspruch 4, **dadurch gekennzeichnet, daß** ein den Piezo-Stromspitzen-Spannungsgeber (25) beeinflussender Schlagmechanismus nach Überwinden der Vorstrecke der Betätigungsorgan-Einstellung gespannt ist und zu Beginn der die Gaskanalverzweigung zum Innenbrenner geöffnet haltenden Verstellstrecke freigegeben wird.

6. Gasbrenneranordnung nach Anspruch 3, **dadurch gekennzeichnet, daß** die Zündvorrichtung einen elektronischen Stromspitzen-Spannungsgeber (21) enthält, der über einen durch das Betätigungsorgan 18 durch axiales Eindrükken betätigbaren Schalter (24) aktivierbar ist.

7. Gasbrenneranordnung nach einem der Ansprüche 1 bis 6, **dadurch gekennzeichnet, daß** ein Thermofühler (22) im Flammbereich des Innenbrenners (6) angeordnet ist, über den bei Flammbeaufschlagung auch außerhalb der Beeinflussung des Betätigungsorgans in axialer Einschubrichtung die eingestellte Gaszufuhr zu den Brennem über die Gasarmatur sichergestellt ist.

8. Gasbrenneranordnung nach einem der Ansprüche 1 bis 7, **dadurch gekennzeichnet, daß** die Gasinjektor-Düsenanordnung (10) für den Innenbrenner im Unterteil des Brennerkopfes (4) angeordnet ist.

9. Gasbrenneranordnung nach einem der Ansprüche 1 bis 8, **dadurch gekennzeichnet, daß** die Gasinjektor-Düsenanordnung für den Außenbrenner 7 im Nahbereich der Gasarmatur angeordnet ist, welcher die Gasdüse (13) zugeordnet ist, welche zentrisch auf die Eingangsöffnung des Gas-Luft-Zuführungskanals (14) für den Außenbrenner (7) im Brennerkopf (4) ausgerichtet ist.

## Claims

1. Gas burner arrangement for cooking positions with a multi-circuit gas burner, which is equipped with an inner burner with lateral gas/air mixture outlet openings and with low burn performance as well as with an annular outer burner, which is arranged at a spacing from the inner burner, with gas/air mixture outlet openings, as well as with a manually actuable gas valve for conducting through, metering and blocking the burner gas feedable to the multi-circuit burners by way of separate pipe ducts, **characterised in that** the manually actuable gas valve (5) has three gas channel branches, which are openable and closable by valves by way of an actuating element adjustable into a plurality of setting positions and intermediate locations and of which two valve-influenced gas channel branches are designed to be each opened for a respective fixedly preset gas throughput and a further-influenced gas channel branch is designed for a variable gas throughput able to be influenced by way of the actuating element (18) and the associated valve, that a first one of the gas channel branches with fixedly predetermined gas throughput is associated with the inner burner (6) and is opened by the associated valve starting from the zero setting, optionally after a preliminary stretch of the actuating element setting over the full adjustment path thereof and that the other two gas channel branches are associated with the outer burner (7) and are activated by the associated valves over a part stretch of the adjustment path keeping open the first gas channel branch.

2. Gas burner arrangement according to claim 1, **characterised in that** the gas channel branches associated with the outer burner (7) are activatable by way of the valves thereof over an end part stretch of the adjustment path, which keeps the first gas channel branch open, of the actuating element (18) and that in the initial position of this end part stretch the valve for the gas channel branch with the variable gas throughput is fully open and is closed up to an end position.

3. Gas burner arrangement according to one of claims 1 and 2, **characterised in that** an ignition element (20) of an ignition device is arranged in the region of the air/gas mixture outlet openings of the inner burner (6).

4. Gas burner arrangement according to claim 3, **characterised in that** the ignition device contains a piezo peak-load voltage transmitter (25).

5. Gas burner arrangement according to claim 4, **characterised in that** an impact mechanism influencing the piezo peak-load voltage transmitter (25) is tensioned after overcoming the preliminary part of the actuating element setting and is released at the beginning of the adjustment path keeping open the gas channel branch for the inner burner.

6. Gas burner arrangement according to claim 3, **characterised in that** the ignition device comprises an electronic peak-load voltage transmitter (21) which is actuable by way of a switch (24) actuable via the actuating element (18) by axial pressing in.

7. Gas burner arrangement according to one of claims 1 to 6, **characterised in that** a thermosensor (22) is arranged in the flame region of the inner burner (6), by way of which the set gas feed to the burners is ensured by way of the gas valve in the case of flame action even outside the influencing of the actuating element in axial push-in direction.

8. Gas burner arrangement according to one of claims 1 to 7, **characterised in that** the gas injector nozzle arrangement (10) for the inner burner is arranged in the lower part of the burner head (4).

9. Gas burner arrangement according to one of claims 1 to 8, **characterised in that** the gas injector nozzle arrangement for the outer burner (7) is arranged in the vicinity of the gas valve, which is associated with the gas nozzle (13), which is oriented centrally to the inlet opening of the gas/air feed channel (14) for the outer burner (7) in the burner head (4).

## Revendications

1. Aménagement de brûleurs à gaz pour une surface de cuisson avec un brûleur à gaz à plusieurs sections, qui est équipé d'un brûleur intérieur à orifices latéraux de sortie d'un mélange gaz-air et à faible puissance de chauffe, ainsi que d'un brûleur extérieur en forme d'anneau, placé à distance du brûleur intérieur, à orifices de sortie d'un mélange gaz-air, ainsi qu'avec une robinetterie de gaz pouvant être commandée manuellement pour le passage, le dosage et la coupure du gaz du brûleur pouvant être amené au brûleur à plusieurs sections par l'intermédiaire de conduites séparées, **caractérisé en ce que** la robinetterie de gaz (5) pouvant être commandée manuellement présente trois branchements de conduites de gaz ouvrables et fermables au moyen de soupapes par l'intermédiaire d'un organe de commande réglable dans une multitude de positions de réglage et de positions intermédiaires, dont deux branchements de conduites de gaz exposés à la soupape sont ouverts pour respectivement un débit de gaz prédéfini de manière fixe, et un autre branchement de conduites de gaz exposé à la soupape est exécuté pour un débit de gaz variable, influençable par l'intermédiaire de l'organe de commande (18) et de la soupape correspondante, de sorte qu'un premier des branchements de conduites de gaz à débit de gaz prédéfini de manière fixe, attribué au brûleur intérieur (5) et partant de la position zéro selon éventuellement une trajectoire préalable du réglage de l'organe de commande, est ouvert sur la pleine trajectoire de réglage au moyen de la soupape correspondante, et que les deux autres branchements de conduites de gaz sont attribués au brûleur extérieur (7) et sont activés par les soupapes correspondantes sur une trajectoire partielle de la trajectoire de réglage maintenant le premier branchement de conduites de gaz ouvert.

2. Aménagement de brûleurs à gaz selon la revendication 1, **caractérisé en ce que** les branchements de conduites de gaz attribués au brûleur extérieur (7) sont activables sur une trajectoire partielle terminale de la trajectoire de réglage de l'organe de commande (18) maintenant le premier branchement de conduites de gaz ouvert par l'intermédiaire de ses soupapes, et **en ce que**, en position de départ de cette trajectoire partielle terminale, la soupape pour le branchement de conduites de gaz à débit de gaz variable est ouverte complètement et est fermée jusqu'à une position finale.

3. Aménagement de brûleurs à gaz selon l'une des revendications 1 ou 2, **caractérisé en ce qu'**un élément d'allumage (20) d'un dispositif d'allumage est placé dans la partie des orifices de sortie du mélange air-gaz du brûleur intérieur (6).

4. Aménagement de brûleurs à gaz selon la revendication 3, **caractérisé en ce que** le dispositif d'allumage comporte un transmetteur de tension piézoélectrique à charges de pointe (25).

5. Aménagement de brûleurs à gaz selon la revendication 4, **caractérisé en ce qu'**un mécanisme de battement influençant le transmetteur de tension piézoélectrique à charges de pointe (25) est tendu après que la trajectoire partielle du réglage de l'organe de commande soit surmontée et **en ce que**, au début de la trajectoire de réglage maintenant le branchement de conduites de gaz ouvert vers le brûleur intérieur, la trajectoire de réglage est libérée.

6. Aménagement de brûleurs à gaz selon la revendication 3, **caractérisé en ce que** le dispositif d'allumage comporte un transmetteur de tension électronique à charges de pointe (21) qui est activable par l'intermédiaire d'un commutateur (24) commandable par l'organe de commande 18 par pression axiale.

7. Aménagement de brûleurs à gaz selon l'une des revendications 1 à 6, **caractérisé en ce qu'**une sonde thermique (22) est placée dans la partie de la flamme du brûleur intérieur (6), au moyen de laquelle, en cas d'exposition à la flamme, l'alimentation en gaz réglée vers les brûleurs est assurée par l'intermédiaire de la robinetterie à gaz, également à l'extérieur de l'influence de l'organe de commande dans le sens de pression axiale.

8. Aménagement de brûleurs à gaz selon l'une des revendications 1 à 7, **caractérisé en ce que** le dispositif à buse d'injection de gaz (10) pour le brûleur intérieur est disposé dans la partie inférieure de la tête du brûleur (4).

9. Aménagement de brûleurs à gaz selon l'une des revendications 1 à 8, **caractérisé en ce que** le dispositif à buse d'injection de gaz pour le brûleur extérieur 7 est disposé à proximité de la robinetterie à gaz, à laquelle la buse de gaz (13) est attribuée, laquelle est orientée de manière centrée sur l'orifice d'entrée de la conduite d'arrivée du gaz et de l'air (14) pour le brûleur extérieur (7) dans la tête du brûleur (4).
